# FASCICULE DE BREVET EUROPEEN

(11) **EP 0 312 560 B1**
(45) Date de publication et mention de la délivrance du brevet: **27.01.1993**
(21) Numéro de dépôt: 88903270.2
(22) Date de dépôt: 01.04.1988
(51) Int. Cl.: F02P 11/06, F02P 17/00, F02D 41/26

(54) **DISPOSITIF ET PROCEDE DE VERIFICATION DU CABLAGE DU MODULE DE PUISSANCE D'ALLUMAGE**
VORRICHTUNG UND VERFAHREN ZUM ÜBERPRÜFEN DER VERDRAHTUNG DER ZÜNDUNGSENDSTUFE
DEVICE AND PROCESS FOR CHECKING THE WIRING OF AN IGNITION POWER MODULE

(30) Priorité: 03.04.1987 FR 8704690
(43) Date de publication de la demande: 26.04.1989
(73) Titulaire: REGIE NATIONALE DES USINES RENAULT, 92109 Boulogne-Billancourt (FR)
(72) Inventeur: ROUSSEAU, Christian, F-92160 Antony (FR); SAINT-LEGER, Gérard, F-94800 Villejuif (FR)
(86) Numéro de dépôt international: FR8800164
(87) Numéro de publication internationale: WO8807630

(56) Documents cités:
- FR-A- 2 451 586
- FR-A- 2 541 456
- US-A- 3 875 792
- US-A- 3 946 306
- US-A- 4 531 190
- Patent Abstracts of Japan, volume 10, No 25 (M-450)(2082), 31 January 1986, & JP, A, 60 182 358

## Description

L'invention concerne un dispositif et un procédé de vérification du câblage du module de puissance d'allumage dans un système d'allumage électronique et dans un système d'allumage-injection électronique pour moteur à combustion interne.

Dans un système d'allumage-injection électronique pour moteur à combustion interne, la partie allumage électronique qui remplit la même fonction qu'un système d'allumage électronique est un équipement délivrant, à l'instant convenable, une étincelle haute tension à la bougie du cylindre considéré. Cet équipement comprend un module de puissance d'allumage portant la bobine, dont une description sera faite ultérieurement illustrée par la figure 1.

Un défaut de branchement de ce module qui ne serait pas diagnostiqué pourrait entraîner un remplacement d'un module correct.

Pour éviter ces remplacements inutiles, l'invention propose un procédé de vérification du câblage du module de puissance d'allumage, destiné à détecter les circuits ouverts ou les court-circuits à la masse sur le fil de commande du module.

Pour cela, l'objet de l'invention est tout d'abord un dispositif de vérification du câblage du module de puissance d'allumage d'un système électronique d'allumage-injection dans un moteur à combustion interne, système comprenant entre autres un volant moteur doté de dents à sa périphérie défilant devant un capteur magnétique connecté à un calculateur électronique assurant le calcul de l'avance à l'allumage et du temps d' injection du carburant, et envoyant un signal, significatif de l'avance à l'allumage, au circuit de commande du module de puissance d'allumage, caractérisé en ce qu'il comporte une ligne dite de test reliant la liaison électrique, qui existe entre le module et son circuit de commande, à une entrée de test du calculateur électronique.

Selon une autre caractéristique de l'invention, elle concerne également un procédé de vérification du câblage du module de puissance d'allumage d'un système électronique d'allumage-injection destiné à détecter tout d'abord un circuit ouvert entre le module et son circuit de commande, puis un court-circuit entre le module et la masse.

D'autres caractéristiques et avantages de l'invention apparaîtront au cours de la description qui suit illustrée par les figures suivantes qui représentent :
- la figure 1 : un système d'allumage-injection électronique comportant le dispositif selon l'invention ;
- la figure 2 : les signaux S_{D}, S_{P} et S_{ALL} représentant respectivement l'image électrique de la cible dentée, les points morts hauts et la commande d' allumage des bougies ;
- les figures 3 , 4 et 5 : les différentes étapes du procédé de vérification selon un mode de réalisation de l'invention.

Comme le montre la figure 1, un système d'allumage-injection électronique comprend notamment un circuit d'alimentation d'essence avec des injecteurs, non représenté, un calculateur électronique 1 assurant le calcul de l'avance à l'allumage et du temps d' injection, des moyens d'acquisition des paramètres influençant le calcul du dosage air-essence, et un module de puissance d'allumage 2 portant la bobine.

Le module de puissance d'allumage 2 comprend une bobine à faible impédance primaire pour faire passer des courants élevés pendant un temps très court, un circuit analogique spécifique à l' allumage qui régule le courant dans le primaire de la bobine et un circuit de commutation constitué d'un transistor Darlington.

Un des moyens d'acquisition de paramètres d'influence est un volant moteur 3 comportant une cible constituée de dents Dᵢ aménagées à sa périphérie. Ce volant est placé sur l'arbre moteur au voisinage de la couronne de démarrage. Dans un exemple particulier de réalisation, cette cible comprend 44 dents Dᵢ uniformément réparties dont deux fois deux dents sont manquantes pour réaliser un repère absolu 5 placé 90° avant les points morts hauts et bas. Un capteur magnétique de position 6, devant lequel défilent les dents Dᵢ de la cible délivre un signal S_{C} qui est ensuite mis en forme par un circuit spécifique 7 pour fournir au microprocesseur du calculateur 1 une image électrique S_{D} de la cible, chaque impulsion I_{D} du signal S_{D} correspondant à une dent Dᵢ, ainsi qu'un signal S_{P} représentatif des points morts hauts, le front descendant de chaque impulsion I_{P} correspondant à un point mort haut. Ces signaux S_{D} et S_{P} sont représentés sur la figure 2. Ce circuit spécifique 7 peut être intégré ou non au calculateur 1.

A partir de ce signal S_{D}, le calculateur 1 détermine le régime moteur N et la phase au degré près par rapport au PMH. Il définit ensuite le degré d'avance à l' allumage en fonction du régime N, de la pression dans le collecteur et d'autres paramètres comme la température d'air à l'admission ϑ ₐᵢᵣ, ou la température d'eau ϑ ₑₐᵤ. Ce degré d'avance A_{V} à l'allumage donne la position du front d'allumage de la bobine. Le circuit spécifique 7 calcule le temps de conduction de la bobine à partir du régime moteur N et de la tension U_{bat} délivrée par la batterie et envoie un signal électrique S_{ALL} au circuit de commande 8 du module de puissance d' allumage 2, représentant (figure 2) une suite d'impulsion I_{A} dont la durée d est significative du temps de conduction de la bobine et dont le front descendant correspond à la décharge de la bobine donc à l'allumage de la bougie correspondante. L'intervalle de temps tₐ compris entre le front descendant de l'impulsion I_{A} correspondant à l'instant d'allumage et le front descendant de l'impulsion I_{P} correspondant au point mort haut est significatif de l'avance A_{V} à l'allumage. Ce circuit 8 est constitué par un transistor T commandé pour être passant. Lorsque le transistor T du circuit 8 est passant, le signal parvenant au module de puissance d' allumage est traité par son circuit analogique de manière à commander le transistor de puissance autorisant la circulation d'un courant important dans le primaire de la bobine.

L' invention vise à vérifier le câblage du module de puissance d'allumage 2. Pour cela, ont crée une ligne dite de test 9 reliant la liaison électrique 10 qui existe entre le module 2 et son circuit de commande à une entrée test E_{T} du calculateur électronique 1 avec une résistance R de valeur élevée placée au bout de cette ligne test de telle sorte que l'information sur la ligne test 9 soit au niveau haut 1 quand le module de puissance 2 est débranché.

Le procédé de vérification du câblage du module de puissance d'allumage consiste d'une part à détecter un circuit ouvert se présentant quand le module 2 est débranché de son circuit de commande 8 et d'autre part à vérifier qu'il n'y a pas de court-circuit.

Le procédé de vérification de la présence d'un circuit ouvert a lieu aussi bien en séquence démarreur qu'à tout instant au cours du fonctionnement du moteur.

Cette vérification comporte différentes étapes dont la succession est représentée sur la figure 3. Le programme hiérarchisé qu'effectue le calculateur 1 d'allumage-injection comporte une partie principale de réalisation de tâches prioritaires telles que le calcul de l'avance à l'allumage, le temps d'ouverture des injecteurs ou le régime de ralenti. Ce programme est effectué à chaque interruption dite IT-PMH, envoyée par le circuit spécifique 7 au microprocesseur du calculateur 1 sur les fronts descendants des impulsions I_{P} du signal S_{P} correspondant aux points morts hauts (PMH). Ce programme comprend de plus une étape a) de lecture du signal S_{T} apparaissant sur l'entrée de test E_{T} du microprocesseur, suivie d'une étape b) de comparaison de la valeur de ce signal S_{T} avec le niveau bas O.

Etant donné que seule une avance à l'allumage est faite et non un retard, en tout point de fonctionnement après un point mort haut, le signal S_{T} doit être au niveau bas O s'il n'y a pas d'erreur de câblage.

Si le module 2 est débranché, la ligne test 9 est reliée à la tension V_{N}, égale à 5 volts, par l'intermédiaire de la résistance R et le signal S_{T} est au niveau haut 1.

A l'étape c), l'état de panne est signalé et un voyant de défaut peut être allumé. Ainsi pour vérifier le câblage du module de puissance d'allumage 2, le calculateur 1 lit le bit de test du signal S_{T} assez rapidemment après un point mort haut. Puis le programme principal du calculateur se poursuit.

Dans le cas où on a vérifié en séquence démarreur que le module n'est pas en circuit ouvert, il faut ensuite vérifier qu'il n'y a pas de court-circuit c'est-à-dire que le module 2 n'est pas relié à la masse. Pour éviter les problèmes dus au décalage entre la valeur d'avance à l'allumage calculée par le microprocesseur et la valeur d'avance réellement appliquée à un instant donné, cette vérification ne sera effectuée qu'en séquence démarreur, c'est-à-dire quand le démarreur est sous tension et le régime moteur N est inférieur à un seuil. L'invention propose de vérifier que le niveau du signal S_{T} de la ligne test 9 passe bien au niveau haut 1 entre l'instant t₁ où on fait conduire la bobine et l'instant d'allumage t₂. Etant donné les variations possibles du temps de conduction d de la bobine qui est inconnu pour le calculateur électronique 1, il est nécessaire de faire le test le plus près possible de l'instant t₂ d'allumage qui est connu puisqu' il est calculé par le microprocesseur à partir de la synchronisation des points morts hauts et des paramètres de l'avance à l'allumage.

Le procédé de vérification de la présence ou non de court-circuit dans le branchement du module de puissance d'allumage est réalisé de la façon suivante.

Au début du programme principal exécuté par le calculateur électronique 1, on vérifie tout d'abord que le moteur est bien sous séquence démarreur. Si cette première condition n'est pas remplie, le test du court-circuit ne sera pas fait. Par contre, cette condition étant remplie, une seconde condition est nécessaire : le nombre de points morts hauts n_{PMH} repérés depuis la mise sous contact du moteur doit être égal ou supérieur à un seuil x (x = 5 par exemple). En effet, si ce nombre n_{PMH} est inférieur au seuil déterminé, le microprocesseur du calculateur électronique 1 n'a pas encore eu le temps de calculer une valeur d'avance à l'allumage et celle qui est alors délivrée au module de puissance d'allumage 2 est celle programmée dans le circuit spécifique 7.

Ces deux conditions - séquence démarreur et n_{PMH} égal ou supérieur à un seuil - étant alors remplies, on détermine la dent Dᵢ du volant moteur 3 sur laquelle sera fait le test.

Selon une caractéristique originale de l'invention, cette dent est obtenue en prenant la partie entière de la fraction :
avec :
A_{V} le degré d'avance à l'allumage ;
dᵢ le nombre de degrés moteur correspondant à la durée d'une dent Dᵢ de la cible ;
et d₂₀ le numéro de la 20e dent correspondant à un point mort haut.

Dans un moteur à quatre cylindres, la durée d'une dent est de 8°, l'avance à l'allumage sous démarreur est par exemple de 8° et un point mort haut se produit sur la vingtième dent de sorte que la dent sur laquelle sera effectuée la vérification du court-circuit est la dent 19.

Une fois déterminée la dent Dᵢ sur laquelle doit être exécuté le test du court-circuit, le programme principal du calculateur 1 se poursuit, comportant alors l'autorisation d'être interrompu par le signal S_{D} correspondant aux dents Dᵢ de la cible 3.

Lorsqu'une interruption IT - SD par le signal S_{D} arrivera, le calculateur 1 interrompra son programme principal et exécutera un programme d'interruption au cours duquel il devra d'abord lire le numéro de la dent Dᵢ repérée par le capteur 6 puis le comparer avec le numéro déterminé de la dent de test et en cas de coincidence, il lira le niveau du signal S_{T} aboutissant à l'entrée E_{T} du microprocesseur. Si le signal est au niveau bas 0, contrairement au signal de commande de S_{ALL} d'allumage qui est à 1, cela prouve que le module de puissance d'allumage 2 est relié à la masse et l'état de panne doit être signalé.

Les figures 4 et 5 représentent les étapes du procédé de vérification d'un court-circuit, selon un mode particulier de réalisation non limitatif.

Dans le programme principal du calculateur électronique 1, au début d'une interruption PMH, on vérifie à l'étape d) si la séquence démarreur est terminée, auquel cas on ne peut faire la vérification du court-circuit et on n'autorise donc pas, à l'étape e), les interruptions IT-SD du programme principal du calculateur 1, provoquées par les impulsions I_{D} du signal S_{D} à chaque passage d'une dent Dᵢ devant le capteur 6.

Par contre, si le moteur est encore sous démarreur, le programme principal effectue l'étape f) au cours de laquelle premièrement le compteur des dents Dᵢ, existant dans le calculateur 1, est réinitialisé à 0, deuxièmement les interruptions IT-SD du programme par le signal dents S_{D} sont autorisées et enfin on donne la valeur 1 à un indicateur de traitement partiel, dit Flag traitement IT-SD, positionné dans la mémoire du calculateur. Puis le programme principal se poursuit.

Si une interruption IT-SD provoquée par le signal dents S_{D} survient, par exemple à l'étape g), le calculateur effectue le programme d'interruption représenté sur la figure 5, et comprenant l'étape h) d'incrémentation du compteur des dents puis l'étape i) de lecture de la valeur de l'indicateur de traitement partiel Flag traitement IT-SD.

A cet instant du programme principal, la valeur de l'indicateur est à 1 et on ne fait pas la vérification du court-circuit.

S'il n'y a pas d'interruptions IT-SD, le programme du calculateur effectue l'étape k) consistant à comparer le nombre de points morts hauts n_{PMH} repérés depuis la mise sous contact du moteur avec un seuil déterminé x. Si ce nombre n_{PMH} est inférieur à x (x = 5 par exemple), on sait que le microprocesseur n'a pas encore eu le temps de calculer une valeur d'avance à l'allumage et celle qui est délivrée au module de puissance d'allumage 2 est celle programmée dans le circuit spécifique 7. Dans ce cas, on décide de ne pas encore faire le test du court-circuit et l'étape l) consiste d'une part à incrémenter le compteur des points morts hauts existant dans le calculateur 1 et d'autre part à donner une valeur inexistante à la dent de test pour ne pas faire ce test.

Si le nombre de points morts hauts n_{PMH} est égal ou supérieur au seuil x, on détermine à l'étape m) la dent Dᵢ du volant moteur 3 sur laquelle sera fait le test, selon la formule précédemment énoncée.

Une fois cette étape m) réalisée, le programme principal du calculateur continue jusqu'à l'étape n) de remise à zéro de l'indicateur de traitement partiel permettant la vérification du court-circuit quand une interruption IT-SD par le signal S_{D} arrivera.

Dans un tel cas d'interruption IT-SD, le calculateur exécutera le programme d'interruption IT-SD de la figure 5 sur lequel il s'oriente à l'étape g). A l'étape i), i'indicateur Flag traitement IT-SD est à 0 de sorte que le programme se poursuit par l'étape p) de lecture de la dent Dᵢ repérée par le capteur 6. Si cette dent Dᵢ n'est pas la dent sur laquelle doit être fait le test, ledit test n'est pas fait et on attend une nouvelle interruption du signal dents S_{D} pour le faire.

Si par contre, la dent de test est repérée, à l'étape q) on lit le niveau du signal S_{T} aboutissant à l'entrée E_{T} du microprocesseur : si le signal est au niveau bas O, contrairement au signal de commande S_{ALL} d'allumage qui est à l, cela prouve que le module de puissance d'allumage 2 est relié à la masse et à l'étape r) l'état de panne est signalé, avec allumage d'un voyant de défaut au besoin.

Grâce à l'invention, les circuits ouverts et les court-circuits à la masse sur le fil de commande du module de puissance d'allumage peuvent être détectés, évitant les remplacements inutiles du module.

## Revendications

1. Dispositif de vérification du câblage du module de puissance d'allumage d'un système électronique d'allumage-injection dans un moteur à combustion interne, système comprenant entre autres un volant moteur (3) doté de dents (Dᵢ) à sa périphérie défilant devant un capteur magnétique (6) connecté à un calculateur électronique (1) assurant le calcul de l'avance (A_{V}) à l'allumage et du temps d' injection du carburant, et envoyant un signal (S_{ALL}), significatif de l'avance à l'allumage, au circuit de commande (8) du module de puissance d'allumage (2), caractérisé en ce qu'il comporte une ligne (9) dite de test reliant la liaison électrique (10), qui existe entre le module (2) et son circuit de commande (8), à une entrée (E_{T}) de test du calculateur électronique (1).

2. Procédé de vérification du câblage du module de puissance d'allumage (2) d'un système électronique d'allumage-injection, dans un moteur à combustion interne, comportant un dispositif de vérification selon la revendication 1, caractérisé en ce qu'il consiste à détecter un circuit ouvert entre le module (2) et son circuit de commande (8), ladite détection étant effectuée par le calculateur (1) qui, à chaque interruption de son programme par un point mort haut, exécute de plus les étapes suivantes :
- a) lecture du signal (S_{T}) apparaissant sur la ligne de test (9) dès détection d'un point mort haut dans le signal (S_{P}) ;
- b) comparaison de la valeur du signal (S_{T}) avec le niveau bas O ;
- c) Si S_{T} = 1, signalement de l'état de panne.

3. Procédé de vérification selon la revendication 2, caractérisé en ce qu'il consiste à détecter, en cas d'absence de circuit ouvert et en séquence démarreur seulement, un court-circuit entre le module de puissance d'allumage (2) et la masse par la réalisation au cours du programme principal du calculateur (1) des étapes suivantes,
- vérification du fonctionnement du moteur en séquence démarreur ; si oui :
- comparaison du nombre (n_{PMH}) de points morts hauts apparus après la mise sous contact du démarreur, avec un seuil (x) déterminé ; si n_{PMH} ⋟ x :
- détermination de la dent (Dᵢ) du volant moteur (3) au niveau de laquelle sera fait le test ;
- repérage de la dent de test ;
- lecture du signal (S_{T}) aboutissant à l'entrée de test (E_{T}) du microprecesseur du calculateur (1) ;
- signalement d'un état de panne du module de puissance d'allumage (2) par court-circuit.

4. Procédé de vérification selon la revendication 3, caractérisé en ce que la détermination de la dent (Dᵢ) du volant moteur (3) sur laquelle doit être faite la vérification du court-circuit a lieu en prenant la partie entière de la fraction : avec A_{V} le degré d'avance à l'allumage; dᵢ le nombre de dégrés moteur correspondant à la durée d'une dent (Dᵢ) du volant (3)
d₂₀ le numéro de la 20e dent du volant (3) correspondant à un point mort haut.

## Claims

1. Apparatus for checking the wiring of the ignition power module of an electronic ignition-injection system in an internal combustion engine, which system comprises inter alia an engine flywheel (3) provided with teeth (Dᵢ) at its periphery which pass in front of a magnetic pick-up (6) connected to an electronic computer (1) for computing the ignition advance (A_{V}) and the fuel injection time and passing a signal (S_{ALL}) representative of the ignition advance to the control circuit (8) for the ignition poor module (2), characterised in that it comprises a line (9) referred to as a test line connecting the electrical connection (10) which exists between the module (2) and its control circuit (8) to a test input (E_{T}) of the electronic computer (1).

2. A process for checking the wiring of the ignition power module (2) of an electronic ignition-injection system in an internal combustion engine comprising a checking apparatus according to claim 1 characterised in that it comprises detecting an open circuit between the module (2) and its control circuit (8), said detection operation being effected by the computer (1) which, in each interruption of its program by a top dead centre point, additionally performs the following steps:
- a) reading of the signal (S_{T}) appearing on the test line (9) from detection of a top dead centre point in the signal (S_{P}):
- b) comparison of the value of the signal (S_{T}) with the low level 0; and
- c) if S_{T} = 1, signalling the breakdown state.

3. A checking process according to claim 2 characterised in that it comprises detecting, in the event of absence of an open circuit and in a starter sequence only, a short-circuit between the ignition power module (2) and earth by performing in the course of the main program of the computer (1) the following steps:
- checking operation of the engine in the starter sequence; if yes:
- comparing the number (n_{TDC}) of top dead centre points which have appeared after the starter was switched on to a given threshold (x); if n_{TDC} ⋟ x:
- determining the tooth (Dᵢ) of the engine flywheel (3) at the position of which the test will be carried out;
- detecting the test tooth;
- reading the signal (S_{T}) at the test input (E_{T}) of the microprocessor of the computer (1); and
- signalling a breakdown state in the ignition power module (2) due to a short-circuit.

4. A checking process according to claim 3 characterised in that the operation of determining the tooth (Dᵢ) on the engine flywheel (3) at which the short-circuit checking operation is to be effected takes place by taking the entire part of the fraction: wherein A_{V} is the degree of ignition advance; dᵢ is the number of engine degrees corresponding to the duration of a tooth (Dᵢ) of the flywheel (3) and d₂₀ is the number of the 20th tooth of the flywheel (3) corresponding to a top dead centre point.

## Patentansprüche

1. Vorrichtung zum Überprüfen der Verdrahtung der Zündungsendstufe einer elektronischen Zünd-Einspritzanordnung eines Verbrennungsmotors, wobei die Anordnung unter anderem ein Schwungrad (3) aufweist, das mit Zähnen (Dᵢ) entlang seines Umfangs versehen ist, die vor einem magnetischen Fühler vorbeilaufen, der mit einem elektronischen Rechner (1) verbunden ist, welcher die Berechnung der Vorzündung und des Zeitpunkts der Brennstoffeinspritzung vornimmt und ein der Vorzündung entsprechendes Signal (S_{ALL}) dem Steuerkreis (8) der Zündungsendstufe (2) zuführt, dadurch gekennzeichnet, daß sie eine Testleitung (9) aufweist, welche die elektrische Verbindung (10), die zwischen der Endstufe (2) und ihrem Steuerkreis (8) besteht, mit einem Eingang (E_{T}) des elektrischen Rechners (1) herstellt.

2. Verfahren zum Überprüfen der Verdrahtung der Zündungsendstufe (2) einer elektronischen Zünd-Einspritzanordnung eines Verbrennungsmotors mit einer Überprüfungsvorrichtung nach Anspruch 1, dadurch gekennzeichnet, daß es darin besteht, eine Leerlaufschaltung zwischen der Endstufe (2) und ihrem Steuerkreis (8) festzustellen, wobei diese Feststellung durch den Rechner (1) erfolgt, der bei jeder Unterbrechung seines Programms durch einen oberen Totpunkt zusätzlich die folgenden Schritte ausführt:
- a) Lesen des an der Testleitung (1) anstehenden Signals (S_{T}) bei Feststellung eines oberen Totpunktes im Signal (S_{P});
- b) Vergleichen des Wertes des Signals (S_{T}) mit dem unteren Wert 0;
- c) sofern S_{T} = 1 ist, Anzeige des Fehlerzustands.

3. Verfahren zum Überprüfen nach Anspruch 2, dadurch gekennzeichnet, daß es darin besteht, im Falle des Fehlens einer Leerlaufschaltung und nur während des Startvorgangs einen Kurzschluß festzustellen zwischen der Zündungsendstufe (2) und der Masse mittels der während des Hauptprogramms des Rechners (1) ausgeführten folgenden Schritte
- Überprüfen, ob sich der Motor im Anlaßbetrieb befindet; wenn ja:
- Vergleich der Anzahl der aufgetretenen oberen Totpunkte (n_{PMH}) nach der Spannungsbeaufschlagung des Anlassers mit einem vorgegebenen Schwellwert (x); ist n_{PMH} ⋟ x:
- Bestimmung des Zahnes (Dᵢ) des Schwungrades (3), mit dem der Test durchgeführt wird;
- Ermittlung des Testzahnes;
- Lesen des am Testeingang (E_{T}) des Mikroprozessors des Rechners (1) anstehenden Signales (S_{T});
- Anzeigen eines Fehlerzustandes der Zündungsendstufe (2) aufgrund eines Kurzschlusses.

4. Verfahren zum Überprüfen nach Anspruch 3, dadurch gekennzeichnet, daß die Bestimmung des Zahnes (Dᵢ) des Schwungrades (3), mit dem die Kurzschlußüberprüfung durchgeführt werden soll, erfolgt, indem ein ganzer Abschnitt des Bruches ausgewählt wird: wobei A_{V} der Vorzündwinkel ist und dᵢ die Anzahl der Motorgrade entsprechend der Dauer eines Zahnes (Dᵢ) des Schwungrades (3) und
d₂₀ die Zahl des zwanzigsten Zahnes des Schwungrades (3) entsprechend einem oberen Totpunkt ist.
